# EUROPÄISCHE PATENTSCHRIFT

(11) **EP 0 264 360 B1**
(45) Veröffentlichungstag und Bekanntmachung des Hinweises auf die Patenterteilung: **03.01.1996**
(21) Anmeldenummer: 87890225.3
(22) Anmeldetag: 12.10.1987
(51) Int. Cl.: G02B 26/10, B61K 9/06, H04N 3/09

(54) **Einrichtung zum Erfassen der räumlichen Orientierung von unzulässig erwärmten Stellen**
Detecting device for the spatial orientation of unacceptably heated spots
Dispositif de détection de l'orientation spatiale des places inacceptablement échauffées

(30) Priorität: 17.10.1986 AT 2773/86
(43) Veröffentlichungstag der Anmeldung: 20.04.1988
(73) Patentinhaber: VAE Aktiengesellschaft, A-1010 Wien (AT)
(72) Erfinder: Dührkoop, Jens, Dipl.-Ing., D-6900 Heidelberg (DE)
(74) Vertreter: Haffner, Thomas M., Dr.

(56) Entgegenhaltungen:
- EP-A- 0 217 692
- DE-A- 2 204 498
- DE-A- 2 350 801
- GB-A- 1 582 625
- US-A- 3 454 758
- US-A- 3 617 745

## Beschreibung

Die Erfindung bezieht sich auf eine Einrichtung zum Erfassen der räumlichen Orientierung von unzulässig erwärmten Stellen von Radlagern und/oder Radlaufflächen von Schienenfahrzeugen mit einem Wärmestrahlungsfühler, in welcher in einen Strahlengang von der Meßstelle zum Wärmestrahlungsfühler eine in ihrer Neigung periodisch veränderliche Ablenkeinrichtung mit wenigstens einem Spiegel und eine Abbildungsoptik angeordnet ist.

Aus der GB-A 1 582 625 ist eine im Laborbetrieb einsetzbare Strahlungs-Scan-Einrichtung bekanntgeworden, welche entsprechend thermostatiert und justiert werden kann. Dabei ist neben der von einem rotierenden Polygon gebildeten Abtasteinrichtung ein zusätzlicher Schwenkspiegel vorgesehen, welcher ein Synchronisationssignal liefert. Aus der DE-A 2 204 498 ist ebenfalls ein im Laborbetrieb einsetzbares optisches System mit Bildfeldabtastung bekannt geworden, wobei zum Abtasten ein Schwenkspiegel Verwendung findet. Für im Laborbetrieb einsetzbare Geräte bzw. Systeme gelten jedoch im allgemeinen gegenüber einer vor Ort eingebauten Einrichtung der eingangs genannten Art vollkommen unterschiedliche Rahmenbedingungen, insbesondere in bezug auf Umwelteinflüsse, eine Thermostatisierung und eine Synchronisierung.

Der EP-A 0 217 692 (Veröffentlichungstag : 08.04.87) ist eine Einrichtung zu entnehmen, mit welcher eine automatische Justierung in einem optischen System zur Überwachung und Auswertung von Infrarotbildern gelingt. Zur Kalibrierung ist bei dieser bekannten Ausbildung ein Autokollimationssytem vorgesehen, welches eine Selbstabbildung des gekühlten Detektors ermöglicht.

Es sind weiters bereits eine Reihe von Einrichtungen zur Erfassung bzw. Ortung des Heißlaufes von Radlagern bekannt, welche im Gleisbereich angeordnet wurden. Eine derartige Einrichtung kann beispielsweise der DE-OS 29 07 945 entnommen werden. Als Wärmestrahlungsfühler werden in derartigen Einrichtungen gekühlte Detektoren eingesetzt.

Neben den als Detektor üblicherweise verwendeten thermischen Detektoren (z.B.Bolometern) gibt es eine Gruppe von rasch ansprechenden Wärmestrahlungsfühlern, wie beispielsweise HgCd : HgTe, InSb, PbSe oder Kombinationen derartiger Halbleiter. Derartige Halbleiter-Detektoren sprechen durch thermische Anregung freier Ladungsträger auf Änderungen an und vermögen Strahlung hoher Impulsfolge aufzulösen, sind jedoch für die kontinuierliche Erfassung eines bestimmten Temperaturniveaus ohne zusätzliche Einrichtungen, wie beispielsweise Modulatoren oder Ablenkeinrichtungen, welche den einfallenden Strahl zyklisch unterbrechen, oder auf andere Temperaturniveaus lenken, nicht geeignet.

Derartige Einrichtungen werden üblicherweise im Gleisbereich angeordnet und der Meßstrahl gelangt entweder vertikal oder unter einer von der Vertikalen abweichenden Richtung durch ein Fenster der Einrichtung und entsprechende Umlenkeinrichtungen auf den im allgemeinen gekühlten Detektor.

Zur besseren Kalibrierung derartiger Einrichtungen wurde bereits vorgeschlagen, das jeweilige Signal der unbekannten Quelle mit einer Referenzquelle zu vergleichen. So ist beispielsweise der DE-OS 23 43 904 eine Ausbildung einer eingangs genannten Einrichtung zu entnehmen, bei welcher in einem schwenkbaren Deckel eine Referenzquelle untergebracht war, welche nach dem Durchlauf sämtlicher Räder in den Strahlengang eingeschwenkt werden konnte und auf diese Weise ein zusätzliches Referenzsignal dem Detektor zur Verfügung stellte. Der Normstrahler befand sich bei dieser bekannten Einrichtung in der Wartestellung der Anlage im Strahlengang, wohingegen während der Meßzeit die Signale des Normstrahlers nicht berücksichtigt werden konnten, da der Deckel, welcher den Normstrahler trug, für die Messung zur Seite geschwenkt werden mußte.

Aus der US-PS 2 978 895 ist es bereits bekannt geworden, eine Normstrahlung intermittierend mit der Strahlung einer unbekannten Quelle einem Detektor zur Verfügung zu stellen. Bei dieser bekannten Einrichtung ist ein rotierender scheibenförmiger Modulator vorgesehen, dessen Rotationsachse zur Strahlenachse eines unbekannten Strahlers und zur Strahlenachse eines Normstrahlers geneigt angeordnet ist. Bei einer derartigen Anordnung kann bei Verwendung einer Schlitzscheibe immer dann, wenn der Schlitz den Strahlengang zur Meßstelle freigibt, die Temperatur der Meßstelle erfaßt werden und immer dann, wenn ein Flügel der Modulatorscheibe diesen Strahlengang abdeckt, durch Reflexion eine Normstrahlungsquelle auf den Detektor geleitet werden.

Die bekannten Einrichtungen haben in jedem Fall aber immer nur einen bestimmten Meßpunkt erfaßt und es konnte ein Temperaturprofil über eine Vorzugsrichtung der Meßstrecke in keiner Weise gemessen werden.

Die Erfindung gemäß Anspruch 1 zielt nun darauf ab, neben der Information über die unzulässige Erwärmung von Meßstellen von Radlagern und/oder Radlaufflächen auch eine Aussage über die örtliche Lage des Temperaturmaximums zu treffen und eine besonders einfache Einrichtung zu schaffen, mit welcher die Verarbeitung geräteinterner Temperaturreferenzsignale ermöglicht wird. Zur Lösung dieser Aufgabe wird eine Einrichtung zum Erfassen der räumlichen Orientierung von unzulässig erwärmten Stellen von Radlagern und/oder Radlaufflächen von Schienenfahrzeugen mit einem Wärmestrahlungsfühler, in welcher in einen Strahlengang von der Meßstelle zum Wärmestrahlungsfühler eine in ihrer Neigung periodisch veränderliche Ablenkeinrichtung mit wenigstens einem Spiegel und eine Abbildungsoptik angeordnet ist, wobei dem vom Wärmestrahlungsfühler kommenden Strahlengang zugewendete Autokollimationsspiegelflächen vorgesehen sind, welche in wenigstens einer periodisch wiederkehrenden Stellung der periodisch veränderlichen Ablenkeinrichtung die vom Wärmestrahlungsfühler ankommenden Strahlen im wesentlichen in sich zurückwerfen, welche an den Umkehrpunkten der Bewegung der vom Spiegel reflektierten Strahlen dem Wärmestrahlungsfühler zugewandt feststehend angeordnet sind und welche in einem Abstand von der Abbildungsoptik angeordnet sind,, welcher der Brennweite der Abbildungsoptik entspricht, wobei die feststehenden Autokollimationsspiegelflächen an den Rändern einer Bildfeldlinse angeordnet sind und mit einem der Brennweite der Abbildungsoptik entsprechenden Radius zur Autokollimation gewölbt ausgebildet sind. Dadurch, daß ein Autokollimationsspiegelelement periodisch wiederkehrend im vom Wärmestrahlungsfühler kommenden Strahlengang vorgesehen ist und eine Selbstabbildung des Wärmestrahlungsfühlers ergibt, wird ein deutlich vom Meßwert verschiedenes Referenzsignal periodisch auf den Wärmestrahlungsfühler reflektiert, welches die Temperatur des gekühlten Detektors darstellt, wodurch einerseits eine selbsttätige Kalibrierung als auch eine Herabsetzung des Untergrundrauschens und somit eine präzisiere Signalauswertung ermöglicht werden. Durch die in ihrer Neigung periodisch veränderliche Ablenkeinrichtung, insbesondere Spiegel, kann der Sehkegel über die Meßstelle bewegt werden und auf diese Weise die Meßstelle längs einer Vorzugsrichtung abtasten und eine Mehrzahl von konsekutiven Meßwerten bei Echtzeitmessungen berücksichtigen. Es läßt sich auf diese Weise unmittelbar ein mit Hilfe des periodisch gemessenen Referenzsignals korrigiertes Temperaturprofil erstellen und es kann mit einer derartigen Einrichtung auch der durch den Sinuslauf der Räder im Fall der Anmessung von Radlagern mögliche Fehler eliminiert werden.

In einfacher Weise wird erfindungsgemäß die Anordnung so getroffen, daß an den Umkehrpunkten der Bewegung der vom Spiegel reflektierten Strahlen dem Wärmestrahlungsfühler zugewandte feststehende Autokollimationsspiegelflächen angeordnet sind. Derartige an den Umkehrpunkten der Bewegung des Abtaststrahles angeordnete Autokollimationsspiegelflächen reflektieren hiebei in konstruktiv besonders einfacher Weise die Temperatur des gekühlten Detektors auf den Detektor zurück, so daß auf diese Weise ein deutlich vom Meßwert verschiedenes Referenzsignal erzielt werden kann, welches auch zur Herabsetzung des Untergrundrauschens in besonders vorteilhafter Weise herangezogen werden kann. Die Ausbildung ist erfindungsgemäß so getroffen, daß die feststehenden Autokollimationsspiegelflächen in einem Abstand von der Abbildungsoptik angeordnet sind, welcher der Brennweite der Abbildungsoptik entspricht, wodurch sichergestellt wird, daß ein präziser Referenzwert für die Temperatur, auf welcher sich der Detektor selbst befindet, generiert wird.

In besonders einfacher Weise ist erfindungsgemäß eine derartige Autokollimation zum Zwecke der Kalibrierung der Vorrichtung weiters so ausgebildet, daß die feststehende(n) Autokollimationsspiegelfläche(n) sich an den Rändern einer in der Bildebene angeordneten Feldlinse befinden und mit einem entsprechenden Radius zur Autokollimation gewölbt ausgebildet sind. Um den nötigen Platz für die Unterbringung rotierender oder schwingender Spiegel innerhalb der Optik sicherzustellen, können afokale Systeme zwischengeschaltet werden, welche im Bereich der Spiegelflächen einen parallelen Strahlengang mit reduziertem Bündelquerschnitt ergeben.

In besonders einfacher Weise kann hiebei die periodisch veränderliche Ablenkeinrichtung als Schwingspiegel ausgebildet sein und um eine zur Spiegelebene parallele und/oder in der Spiegelebene liegende Achse schwenkbar sein. Ein derartiger Schwingspiegel kann zur Erzielung einer an die Fahrzeuggeschwindigkeit angepaßten Abtastgeschwindigkeit mit Frequenzen von einigen kHz erregt werden, um auf diese Weise eine Abtastfrequenz zu ergeben, welche in der relativ kurzen, für die Messung eines Lagers zur Verfügung stehenden Zeit, tatsächlich ein Lager an mehreren Stellen erfassen kann. An die nachgeschaltete Auswerteelektronik bzw. Verstärkerschaltung ist hiebei lediglich die Anforderung zu stellen, daß die elektronische Bandbreite so gestaltet wird, daß selbst bei nur einem Schwingungszug die Anstiegszeit des Verstärkers zur Auswertung der vollen Amplitude ausreicht. Es sind somit relativ breitbandige Verstärker zu verwenden.

Anstelle eines schwingenden Abtastspiegels, welcher den Sehkegel zeilenförmig über das abzutastende Objekt bewegt, kann gemäß Anspruch 3 alternativ die Ausbildung so getroffen sein, daß eine dem vom Wärmestrahlungsfühler kommenden Strahlengang zugewendete Autokollimationsspiegelfläche vorgesehen ist, welche in wenigstens einer periodisch wiederkehrenden Stellung der periodisch veränderlichen Ablenkeinrichtung die vom Wärmestrahlungsfühler ankommenden Strahlen im wesentlichen in sich zurückwirft und daß der Spiegel der periodisch veränderlichen Ablenkeinrichtung von geneigten Flächen einer rotierenden Scheibe gebildet ist, deren Neigung in Umfangsrichtung der Scheibe zur Rotationsebene periodisch verschieden ist, und daß die Autokollimationsspiegelfläche am Umfang der Scheibe angeordnet ist. Mit einer derartigen Einrichtung lassen sich auf besonders einfache Weise inkrementelle Veränderungen der Neigung der Spiegelebene mit hoher Frequenz realisieren, wobei eine kontinuierliche Veränderung dann möglich wäre, wenn die Neigung der spiegelnden Umfangsfläche zur Rotationsebene kontinuierlich geändert wird. Wesentlich einfacher ist jedoch die Änderung der Neigung in Inkrementen durch Nebeneinanderreihen von verschieden geneigten Flächen, wodurch ein bestimmter Abtastraster vorgegeben werden kann und die Meßgenauigkeit erhöht werden kann.

Die Erfindung wird nachfolgend an Hand von in der Zeichnung dargestellten Ausführungsbeispielen näher erläutert. In dieser zeigen Fig.1 eine erste schematisch dargestellte Anordnung des Strahlenganges mit einem Schwingspiegel und Autokollimation durch verspiegelte Flächen einer Feldlinse, Fig.2 eine abgewandelte Ausbildung mit planaren Autokollimationsspiegeln, Fig.3 einen rotierenden Spiegel als Ersatz für den Schwingspiegel nach Fig.1 im Axialschnitt, Fig.4 eine Ansicht auf einen rotierenden Spiegel nach Fig.3 in Achsrichtung und die Fig.5, 6 und 7 Schnitte nach den Linien V-V, VI-VI und VII-VII der Fig.4.

Bei der Ausbildung nach Fig.1 tritt der Meßstrahl 1 über ein fokussierendes optisches Element 2 auf einen Umlenkspiegel 3 und gelangt in der Folge unter Zwischenschaltung einer Bildfeldlinse 4 auf einen Schwingspiegel 5, welcher das an der Bildfeldlinse 4 abgetastete Bild über eine Infrarotoptik 6 einem Detektor bzw. Wärmestrahlungsfühler 7 zuleitet. Der Schwingspiegel 5 schwingt hiebei in Richtung des Doppelpfeiles 8 und kann zur Ausübung dieser Schwingung piezoelektrisch über Schwingquarze oder elektromagnetisch erregt sein.

Die Feldlinse 4 weist einen Krümmungsradius an ihrer dem Spiegel zugewandten Seite auf, welcher der Brechkraft der Sammellinse(n) der Infrarotoptik 6 entspricht. Durch die Schwenkbewegung des Spiegels 5 wird nun einesteils ein entsprechend dem Doppelpfeil 9 überstrichener Sehbereich erfaßt und andererseits gelangt die durch die Sammellinse der Infrarotoptik 6 entworfenen Abbildung des Detektors 7 bei entsprechend weiter Auslenkung auf im Randbereich der Sammellinse vorgesehene verspiegelte Bereiche 10. In diesen Randbereichen wird das Bild des Detektors 7 reflektiert und in diesen Randbereichen wird somit ein Referenzsignal für die Temperatur des Detektorelementes 7, welches in einfacher Weise thermoelektrisch gekühlt sein kann, zur Verfügung gestellt. Die Autokollimation wird hiebei durch die reflektierend bedampften Bereiche der Feldlinse 4, welche mit 10 bezeichnet sind, erzielt. Da kleine Abbildungen auf Linsenflächen wegen möglicher Inhomogenitäten bekanntermaßen kritisch sind, kann die Linse auch etwas außerhalb des Fotos angeordnet sein. Im vorliegenden Fall kann jedoch durch den abgelenkten Strahl auch bei Inhomogenitäten lediglich eine geringe zusätzliche Modulation auftreten, die für die Referenzbildung unwesentlich ist.

Bei der Ausführung nach Fig.2, welche nicht im Schutzbeveich der Ansprüche enthalten ist, ist zwischen der eingangsseitigen Optik 2 und der Infrarotoptik 6 vor dem Detektor 7 ein afokales System, bestehend aus einer Zerstreuungslinse 11 und einer Sammellinse 12 vorgesehen, deren Brechkräfte einander aufheben, so daß eine Verlagerung des Brennpunktes vom Objektiv erfolgt. Diese Verlagerung ermöglicht es, die optische Anordnung in die Länge zu ziehen und schafft den erforderlichen Raum für die Anbringung eines Schwingspiegels 5. Der Umlenkspiegel ist hiebei wiederum mit 3 bezeichnet. Da im Bereich zwischen der Zerstreuungslinse 11 und der Sammellinse 12 der Strahlengang parallel mit reduziertem Bündelquerschnitt verläuft, kann ein Autokollimationsspiegel mit planer Oberfläche außerhalb der Zerstreuungslinse 11 angeordnet werden. Dieser Autokollimationsspiegel mit planer Oberfläche ist mit 13 bezeichnet. Durch Schwingbewegung des Spiegels 5 im Sinne des Doppelpfeiles 8 wird wiederum die Sehfeldverbreiterung im Sinne des Doppelpfeiles 9 verwirklicht.

Anstelle des Schwingspiegels 5 in der Ausbildung nach Fig.1 kann auch eine rotierende Scheibe, entsprechend Fig.3, eingesetzt werden, welchen an ihrem Außenumfang geneigte Spiegelflächen 14 trägt. Die rotierende Scheibe ist mit 15 bezeichnet und kann im Sinne des Pfeiles 16 um die mit 17 bezeichnete Rotationsachse in Rotation versetzt werden. Bei der Darstellung nach Fig.3 ist eine Lichtschranke 23 vorgesehen, welche Synchronisierungssignale an die nachfolgende Auswerteelektronik zur Verfügung stellen kann.

Die in Fig.3 mit 19 angedeutete Spiegelfläche verläuft dabei in der Rotationsebene 22 der Scheibe 15, wie dies in Fig.5 im Detail dargestellt ist und dient als Autokollimationsspiegelfläche der Scheibe 15, welche periodisch bei Rotation der Scheibe 15 in den vom Wärmestrahlungsfühler 7 kommenden Strahlengang eintritt und eine periodische Selbstabbildung des Detektors 7 zur Erzeugung eines periodischen Referenzsignales ergibt.

Die Ausbildung des Außenumfanges der rotierenden Scheibe ist in den Fig.4 bis 7 detailliert dargestellt. Um eine zyklische Veränderung der Neigung des Spiegels und damit eine einem Schwingspiegel vergleichbare Situation zu schaffen, sind in Umfangsrichtung 18 entsprechend der Fig.4 aufeinanderfolgende Spiegelflächen 20 und 21 mit unterschiedlicher Neigung zur Rotationsebene der Scheibe angeordnet. Die Änderung der Neigung erfolgt hiebei inkrementell, jedoch ist es ohne weiteres möglich eine kontinuierliche Änderung der Neigung zu realisieren, welche über den Umfang gesehen allerdings mindestens eine Unstetigkeitsstelle aufweisen müßte. Die unterschiedlichen Neigungen der einzelnen Spiegelflächen 20 und 21 sind in den Fig.6 und 7 ersichtlich und durch die Winkel ß und γ zur Rotationsebene 22 veranschaulicht.

Für eine genauere Untersuchung können naturgemäß mehrere Spiegelflächen mit unterschiedlicher Neigung zur Rotationsebene 15 periodisch wiederkehrend am Umfang der Scheibe 15 angeordnet sein, wobei sich eine Annäherung an eine kontinuierliche Änderung der Neigung im gewünschten Ausmaß durch Verwendung einer entsprechenden Anzahl von Spiegelflächen unterschiedlicher Neigung erzielen läβt.

## Patentansprüche

1. Einrichtung zum Erfassen der räumlichen Orientierung von unzulässig erwärmten Stellen von Radlagern und/oder Radlaufflächen von Schienenfahrzeugen bestehend aus einem Wärmestrahlungsfühler (7), einer Abbildungsoptik (6), einer Bildfeldlinse (4) und einer in ihrer Neigung periodisch veränderlichen Ablenkeinrichtung mit wenigstens einem Spiegel (5) welche in einem Strahlengang von der Meßstelle zum Wärmestrahlungsfühler (7) angeordnet sind, wobei im vom Wärmestrahlungsfühler (7) kommenden Strahlengang Autokollimationsspiegelflächen (10) vorgesehen sind, welche in wenigstens einer periodisch wiederkehrenden Stellung der periodisch veränderlichen Ablenkeinrichtung die vom Wärmestrahlungsfühler (7) ankommenden Strahlen im wesentlichen in sich zurückwerfen, welche an den Umkehrpunkten der Bewegung der vom Spiegel (5) reflektierten Strahlen dem Wärmestrahlungsfühler (7) zugewandt feststehend angeordnet sind und welche in einem Abstand von der Abbildungsoptik (6) angeordnet sind, der der Brennweite der Abbildungsoptik entspricht, dadurch gekennzeichnet, daß die feststehenden Autokollimationsspiegelflächen (10) an den Rändern der Bildfeldlinse (4) angeordnet sind und mit einem der Brennweite der Abbildungsoptik (6) entsprechenden Radius zur Autokollimation gewölbt ausgebildet sind.

2. Einrichtung nach Anspruch 1, dadurch gekennzeichnet, daß die periodisch veränderliche Ablenkeinrichtung als Schwingspiegel (5) ausgebildet ist und um eine zur Spiegelebene parallele und/oder in der Spiegelebene liegende Achse schwenkbar ist.

3. Einrichtung zum Erfassen der räumlichen Orientierung von unzulässig erwärmten Stellen von Radlagern und/oder Radlaufflächen von Schienenfahrzeugen bestehend aus einem Wärmestrahlungsfühler (7), einer Abbildungsoptik (6) und einer in ihrer Neigung periodisch veränderliche Ablenkeinrichtung mit wenigstens einem Spiegel (5) welche in einem Strahlengang von der Meßstelle zum Wärmestrahlungsfühler (7) angeordnet sind, wobei eine im vom Wärmestrahlungsfühler (7) kommenden Strahlengang angeordnete Autokollimationsspiegelfläche (19) vorgesehen ist, welche in wenigstens einer periodisch wiederkehrenden Stellung der periodisch veränderlichen Ablenkeinrichtung die vom Wärmestrahlungsfühler (7) ankommenden Strahlen im wesentlichen in sich zurückwirft, dadurch gekennzeichnet, daß der Spiegel (5) der periodisch veränderlichen Ablenkeinrichtung von geneigten Flächen (14,20,21) einer rotierenden Scheibe (15) gebildet ist, deren Neigung in Umfangsrichtung der Scheibe (15) zur Rotationsebene periodisch verschieden ist, und daß die Autokollimationsspiegelfläche (19) am Umfang der Scheibe angeordnet ist.

## Claims

1. An arrangement for detecting the spacial orientation of inadmissibly heated spots of wheel bearings and/or wheel housing surfaces of rail vehicles, comprising a heat radiation detector (7), a projection lense (6), a field lense (4) and a deflection means periodically changeable in inclination and including at least one mirror (5), which are arranged in a path of rays extending from the measuring site to the heat radiation detector (7), wherein autocollimator reflection surfaces (10) are provided in the path of rays departing from the heat radiation detector (7), which reflect substantially *in se* the rays arriving from the heat radiation detector (7) in at least one periodically returning position of the periodically changeable deflection means, which are arranged on the mirror points of the movement of the rays reflected by the mirror (5) in a fixed manner so as to face the heat radiation sensor (7) and which are arranged at a distance from the projection lense (6) corresponding to the focal depth of the projection lense, characterized in that the fixed autocollimator reflection surfaces (10) are provided on the edges of the field lense (4) and are designed to be curved at a radius corresponding to the focal depth of the projection lense (6) for autocollimation.

2. An arrangement according to claim 1, characterized in that the periodically changeable deflection means is designed as an oscillating mirror (5) and is pivotable about an axis extending parallel to the mirror plane and/or located within the mirror plane.

3. An arrangement for detecting the spacial orientation of inadmissibly heated points of wheel bearings and/or wheel housing surfaces of rail vehicles, comprising a heat radiation detector (7), a projection lense (6), a field lense (4) and a deflection means periodically changeable in inclination and including at least one mirror (5), which are arranged in a path of rays extending from the measuring site to the heat radiation detector (7), wherein an autocollimator reflection surface (19) arranged in the path of rays departing from the heat radiation detector (7) is provided, reflecting substantially *in se* the rays arriving from the heat radiation detector (7) in at least one periodically returning position of the periodically changeable deflection means, characterized in that the mirror (5) of the periodically changeable deflection means is formed by inclined surfaces (14, 20, 21) of a rotating disc (15) whose inclination is periodically different relative to the plane of rotation in the circumferential direction of the disc (15) and that the autocollimator reflection surface (19) is provided on the circumference of the disc.

## Revendications

1. Dispositif pour détecter l'orientation spatiale d'emplacements, échauffés de façon inadmissible, de roulements de roues et/ou de surfaces de roulement de roues de véhicules sur rails, constitué par un capteur de rayonnement thermique (7), un système optique (6) de formation d'images, une lentille de champ image (4) et un dispositif de déviation, à inclinaison variable périodiquement et comportant au moins un miroir (5), qui sont disposés dans un trajet du rayonnement allant du point de mesure au capteur de rayonnement thermique (7), et dans lequel, dans le trajet du rayonnement provenant du capteur de rayonnement thermique (7), sont prévues des surfaces réfléchissantes d'autocollimation (10) qui, dans au moins une position, qui se répète périodiquement,du dispositif de déviation variable périodiquement, réfléchissent essentiellement sur eux-mêmes les rayons arrivant du capteur de rayonnement thermique (7), qui sont disposées au niveau des points de rebroussement du déplacement des rayons réfléchis par le miroir (5), dans une position fixe en étant tournées vers le capteur de rayonnement thermique (7), et qui sont disposées à une distance du système optique (6) de formation d'images, qui correspond à la distance focale de ce dispositif de formation d'images, caractérisé en ce que les surfaces réfléchissantes fixes d'autocollimation (10) sont disposées sur les bords de la lentille de champ image (4) et sont réalisées sous une configuration cintrée, avec un rayon correspondant à la distance focale du système optique (6) de formation d'images, pour l'autocollimation.

2. Dispositif selon la revendication 1, caractérisé en ce que le dispositif de déviation, variable périodiquement, est conçu sous la forme d'un miroir oscillant (5) et peut pivoter autour d'un axe qui est parallèle au plan du miroir et/ou est situé dans le plan du miroir.

3. Dispositif pour détecter l'orientation spatiale d'emplacements, échauffés de façon inadmissible, de roulements de roues et/ou de surfaces de roulement de roues de véhicules sur rails, constitué par un capteur de rayonnement thermique (7), un système optique (6) de formation d'images et un dispositif de déviation, à inclinaison variable périodiquement et comportant au moins un miroir (5), qui sont disposés dans un trajet de rayonnement allant du point de mesure au capteur de rayonnement thermique (7), et dans lequel il est prévu, disposée dans le trajet du rayonnement provenant du capteur de rayonnement thermique (7), une surface réfléchissante d'autocollimation (19) qui, dans au moins une position, qui se répète périodiquement, du dispositif de déviation variable périodiquement, réfléchit essentiellement sur eux-mêmes les rayons arrivant du capteur de rayonnement thermique (7), caractérisé en ce que le miroir (5) du dispositif de déviation variable périodiquement est formé par des surfaces inclinées (14,20,21) d'un disque rotatif (15), dont l'inclinaison dans la direction circonférentielle du disque (15) par rapport au plan de rotation est différente périodiquement, et en ce que la surface réfléchissante d'autocollimation (19) est disposée sur la périphérie du disque.
